# EUROPÄISCHE PATENTSCHRIFT

(11) **EP 1 020 549 B1**
(45) Veröffentlichungstag und Bekanntmachung des Hinweises auf die Patenterteilung: **02.10.2002**
(21) Anmeldenummer: 99811088.6
(22) Anmeldetag: 25.11.1999
(51) Int. Cl.: D03D 41/00

(54) **Anordnung zum Festhalten eines Schussfadens für eine Reihenfachwebmaschine und Reihenfachwebmaschine mit einer derartigen Anordnung**
Weft yarn retaining device for a multiphase loom and multiphase loom with such a device
Dispositif de retenue de fil de trame pour métier à tisser multiphasé ainsi que métier à tisser multiphasé avec un tel dipositif

(30) Priorität: 24.12.1998 EP 98811264
(43) Veröffentlichungstag der Anmeldung: 19.07.2000
(73) Patentinhaber: Sulzer Textil AG, 8630 Rüti (CH)
(72) Erfinder: Schaich, Urs, 8733 Eschenbach (CH)
(74) Vertreter: Sulzer Management AG

(56) Entgegenhaltungen:
- EP-A- 0 148 292
- EP-A- 0 582 763
- WO-A-96/38613
- DE-A- 2 312 709
- US-A- 3 792 723
- US-A- 4 088 159

## Beschreibung

Die Erfindung betrifft eine Anordnung zum Festhalten eines Schussfadens für eine Reihenfachwebmaschine und Reihenfachwebmaschine mit einer derartigen Anordnung.

Eine derartige Anordnung ist aus der WO 96/38613 bekannt. Diese Anordnung enthält zwei Halteelemente, die sich mindestens abschnittsweise überlappend ortsfest angeordnet sind, mindestens zwei ringförmige Förderelemente, die parallel zueinander und im Abstand beidseits der Halteanordnung und relativ zu dieser beweglich angeordnet sind, um einen quer zur Bewegungsrichtung der Förderelemente und quer zu den Halteelementen verlaufenden Schussfaden zwischen die Halteelemente zu schieben und eine Streckdüse, um den Schussfaden in Schussrichtung zu spannen.

Die starre Zuordnung der Halteelemente und der Förderelemente untereinander bzw. zueinander erweist sich als nachteilig, weil dadurch eine Haltekraft vorgegeben ist, die ohne grösseren Aufwand für die Anwendung von unterschiedlichen Schussgarnen nicht veränderbar ist. Zudem ist die Einstellung heikel.

Der Erfindung liegt die Aufgabe zugrunde, eine Anordnung zum Festhalten eines Schussfadens zu verbessern, und das Einstellen der Klemme zu vereinfachen.

Diese Aufgabe wird erfindungsgemäss mit den Merkmalen des Anspruches 1 gelöst.

Der mit der Erfindung erzielbare Vorteil ist in der vereinfachten Einstellbarkeit der Klemmkraft zu sehen.

Nachfolgend wird die Erfindung anhand der beiliegenden Zeichnungen erläutert.

Es zeigen:
- Fig. 1: Eine Ausführung einer erfindungsgemässen Anordnung in räumlicher und auseinandergezogener Darstellung;
- Fig. 2: einen Schnitt entlang der Ebene II-II in Fig. 1;
- Fig. 3: eine Ansicht der Klemmfläche und
- Fig. 4: eine Draufsicht auf einen Teil der Fig. 1.

Die Fig. 1 zeigt einen Webrotor 1, der Fachbildeelemente 2 mit Mitteln, um aus Kettfäden 3 die Webfächer zu bilden und mit einer Öffnung zum Durchschiessen von Schussfäden 4 und Anschlagelementen 5, um die Schussfäden an den Geweberand anzuschlagen, aufweist, einen Gewebetisch 6, der mit den Anschlagelementen zusammenwirkt, einen Breithalter 7 für das Gewebe und eine Ausführung einer Anordnung 8 zum Festhalten von Schussfäden 4, die ausserhalb der Webbreite angeordnet ist. Die Anordnung 8 umfasst eine Haltevorrichtung 11 für den Schussfaden, zwei Förderelemente 12, 13, um den Schussfaden in die Haltevorrichtung einzuführen und eine Einrichtung 14, um den Schussfaden zu spannen. Die Haltevorrichtung 11 enthält eine Fadenklemme 15 und eine Baugruppe 16. Die Fadenklemme 15 enthält einen feststehenden Klemmteil 17 und einen beweglichen Klemmteil 18. Der feststehende Klemmteil 17 ist auf einem Gewebetisch 6 abgestützt und über eine Feder 19 mit der Baugruppe 16 verbunden. Der bewegliche Klemmteil 18 ist an der Baugruppe 16 angeordnet. Die Baugruppe 16 ist in Richtung des Doppelpfeiles A verschiebbar, um die Lage der Baugruppe bezüglich dem Webrotor 1 genauer gesagt, bei einer Webbreitenveränderung einzustellen. Bei einer Webbreitenverminderung, muss die Gewebestütze nicht abgelängt werden.

Die Baugruppe 16 umfasst einen Träger 21, einen Hebel 22, der an einem Ende am Träger 21 gelagert ist sowie mit einem Stift 23 und mit einem Einstellorgan 24 für den beweglichen Klemmteil 18 versehen ist und das den beweglichen Klemmteil 18 mit dem Hebel 22 verbindet, eine Blattfeder 25, die einerseits am Träger 21 befestigt und andererseits auf dem Stift 23 aufliegt und eine Torsionsfeder 26, welche einen Abschnitt des Einstellorgans 24 umschliesst sowie einerseits am Hebel 22 und andererseits am beweglichen Klemmteil 18 befestigt ist.

Wie die Fig. 2 zeigt, bilden der feststehende und der bewegliche Klemmteil 17, 18 einen Klemmspalt 27. Wie bereits erwähnt, ist die Torsionsfeder 26 mit einem Einstellorgan 24 verbunden, das drehbar im Hebel 22 angeordnet ist. Mit diesem Einstellorgan 24 kann die Federkraft verändert werden, so dass der Klemmspalt 27 mehr oder weniger konvergiert. Damit wird erreicht, dass einerseits die Klemmkraft an der Einlaufseite eine geringere Stärke hat und die Schussfäden mit zunehmender Eindringtiefe stärker geklemmt und folglich besser gehalten werden.

Die Förderelemente 12 und 13 sind ringförmige Scheiben, die parallel und im Abstand zueinander so mit dem Webrotor 1 verbindbar sind, dass das freie Ende der Fadenklemme 15 zwischen den Förderelementen angeordnet ist und zwar im Bereich der Randpartie des Webrotors. In dieser Randpartie sind die Förderelemente 12 und 13 jeweils mit Ausnehmungen 31, 32 ausgebildet (Fig. 1), deren Anzahl der Anzahl der Schusskanäle entspricht. Die Ausnehmung 32 unterscheidet sich von der Ausnehmung 31 dadurch, dass ein hakenförmiger Abschnitt 33 vorhanden ist. Dieser dient zum Herausziehen des Schussfadens aus der Einrichtung 14.

Wie die Fig. 3 zeigt, sind die Klemmflächen der Fadenklemme mit Rillen 28 versehen, die bezüglich der Laufbahn der Schussfäden 4 derart schräg angeordnet sind, dass die in die Klemme eingeführten Schussfäden in Schussrichtung einen Streckeffekt erteilt erhalten.

Es wird auf Fig. 4 Bezug genommen, welche die Zuordnung der Anordnung 8 zum Webrotor 1 und die Bestandteile der Anordnung zueinander zeigt. Die Einrichtung 14 zum Fangen und Spannen des Schussfadens 4 besteht aus einer Düse 41 mit z.B. drei Ausgängen und drei Halteelemente 42 und einer Lamelle 43, die aus federndem Material besteht. Die Einrichtung 14 ist so angeordnet, dass die Lamelle 43 am Förderelement 13 vorgespannt anliegt.

Nachfolgend wird die Funktion der Anordnung anhand der Figuren 1 und 4 beschrieben, wobei ein Schussfaden in verschiedenen Stellungen dargestellt ist.

In der Stellung a wird der Schussfaden 4 nachfolgend durch die Ausnehmung 31, 32 der Förderelementen 12, 13 befördert.

In der Stellung b hat der Schussfaden die Förderelemente passiert und wird mittels der Einrichtung 14 gehalten und gespannt.

In der Stellung c ist der Schussfaden mittels der Förderelemente in den Klemmspalt der Fadenklemme eingeführt und das Schussfadenende wird aus der Düse 41 herausgezogen sowie zwischen dem Förderelement 13 und der Lamelle 43 gehalten.

In der Stellung d wird der bereits durch die Kettfäden 3 geklemmte Schussfaden zum Gewebetisch 6 verschoben. Hierbei wird der Schussfaden durch den Klemmspalt 27 geschoben, wobei der Schussfaden mittels der schrägen Rillen in den Klemmflächen zusätzlich gespannt wird.

Die Anordnung umfasst eine Haltevorrichtung 11 für den Schussfaden, zwei Förderelementen 12, 13, die beidseits der Haltevorrichtung angeordnet und relativ zur Haltevorrichtung bewegbar sind, um den quer zur Haltevorrichtung und quer zur Bewegungsrichtung der Förderelemente verlaufenden Schussfaden in die Haltevorrichtung einzuführen und ferner eine Einrichtung 14, um den Schussfaden zu fangen und spannen. Die Haltevorrichtung umfasst eine Fadenklemme 15 mit einem feststehenden Klemmteil 17 und einem unter Federwirkung stehenden, beweglichen Klemmteil 18, die einen Klemmspalt 27 bilden, wobei der Schussfaden mittels der Förderelemente 12, 13 und der Einrichtung 14 in Strecklage gehalten und quer dazu durch den Klemmspalt verschiebbar ist.

Durch die Fadenklemme kann in vorteilhafter Weise die erforderliche Klemmkraft eingestellt werden.

## Patentansprüche

1. Anordnung zum Festhalten eines Schussfadens für eine Reihenfachwebmaschine, welche Anordnung (8) eine Haltevorrichtung (11) für den Schussfaden (4), Förderelementen (12, 13), die beidseits der Haltevorrichtung angeordnet und relativ zur Haltevorrichtung bewegbar sind, um den quer zur Haltevorrichtung und quer zur Bewegungsrichtung der Förderelemente verlaufenden Schussfaden in die Haltevorrichtung einzuführen und Einrichtung (14) aufweist, um den Schussfaden zu spannen, **dadurch gekennzeichnet, dass** die Haltevorrichtung (11) eine Fadenklemme (5) mit einem feststehenden Klemmteil (17) und einem unter Federwirkung stehenden, beweglichen Klemmteil (18) enthält, die einen Klemmspalt (27) bilden, wobei der Schussfaden in der Längsrichtung gehalten und quer dazu durch den Klemmspalt verschiebbar ist.

2. Anordnung nach Anspruch 1, **gekennzeichnet durch** ein erstes Federelement (25), welches den beweglichen Klemmteil (18) gegen den feststehenden Klemmteil (17) vorspannt und **durch** ein zweites Federelement (26), welches dem beweglichen Klemmteil (18) ein Drehmoment erteilt, um im Klemmspalt ausgehend vom Einlassabschnitt eine stetig zunehmende, elastische Klemmkraft zu erzeugen.

3. Anordnung nach Anspruch 1 oder 2, **dadurch gekennzeichnet, dass** die Klemmteile längliche Klemmflächen aufweisen und dass die Klemmflächen mit Rillen (28) versehen sind, die in Längserstreckung der Klemmfläche schräg angeordnet sind.

4. Anordnung nach einem der Ansprüche 1 bis 3, **dadurch gekennzeichnet, dass** ein erstes und zweites Förderelement (12, 13) vorgesehen sind.

5. Anordnung nach einem der Ansprüche 1 bis 3, **dadurch gekennzeichnet, dass** die Förderelemente als ringförmige Scheiben (12, 13) ausgebildet sind.

6. Anordnung nach einem der Ansprüche 1 bis 4, **dadurch gekennzeichnet, dass** die Förderelemente (12, 13) in der äusseren Randpartie mit mindestens einer Ausnehmung (31, 32) zur Aufnahme des Schussfadens (4) versehen sind.

7. Anordnung nach Anspruch 1 oder 5, **dadurch gekennzeichnet, dass** das in Schussrichtung der Fadenklemme (5) nachgeordnete Förderelement (13) einen hakenförmigen Abschnitt (33) aufweist.

8. Anordnung nach einem der Ansprüche 1 bis 6, **gekennzeichnet durch** ein Rückhalteelement (43) aus federndem Material, das unter Vorspannung gegen das zweite Förderelement (13) anliegt.

9. Reihenfachwebmaschine mit einem Webrotor (1), der Schusskanäle bildende Fachbildeelemente und Anschlagelemente aufweist, mit einem Gewebetisch (6), der parallel bezüglich dem Webrotor angeordnet und dazu bestimmt ist, das vom Webrotor ablaufende Gewebe abzuführen und mit einer Anordnung nach einem der Ansprüche 1 bis 7, **dadurch gekennzeichnet, dass** die Haltevorrichtung (11) parallel zur Webrotorachse verstellbar angeordnet und am Gewebetisch (6) abgestützt ist.

## Claims

1. Arrangement for the holding of a weft thread for a series shed weaving machine, which arrangement (8) has a holding device (11) for the weft thread (4), has forwarding elements (12, 13) which are arranged on both sides of the holding device and are movable relative to the holding device in order to introduce the weft thread which extends transversely to the holding device and transversely to the direction of movement of the forwarding elements into the holding device and has a device (14) to tension the weft thread , **characterised in that** the holding device (11) contains a thread clamp (5) with a fixed clamping part (17) and a movable clamping part (18) subjected to spring action which form a clamping gap (27), with the weft thread being held in the longitudinal direction and being displaceable transversely thereto through the clamping gap.

2. Arrangement in accordance with claim 1, **characterised by** a first spring element (25) which biases the movable clamping part (18) towards the fixed clamping part (17) and by a second spring element (26) which imparts a torque to the movable clamping part (18) in order to produce an elastic clamping force which continuously increases in the clamping gap starting from the inlet section.

3. Arrangement in accordance with claim 1or claim 2, **characterised in that** the clamping parts have elongate clamping surfaces and **in that** the clamping surfaces are provided with grooves (28) which are obliquely arranged in the longitudinal extent of the clamping surface.

4. Arrangement in accordance with one of the claims 1 to 3, **characterised in that** a first and a second forwarding element (12, 13) are provided.

5. Arrangement in accordance with one of the claims 1 to 3, **characterised in that** the forwarding elements are formed as ring-like discs (12, 13).

6. Arrangement in accordance with one of the claims 1 to 4, **characterised in that** the forwarding elements (12, 13) are provided in the outer marginal portion with at least one cut-out (31, 32) to accommodate the weft thread (4).

7. Arrangement in accordance with claim 1 or claim 5, **characterised in that** the forwarding element (13) which follows the thread clamp (5) in the weft direction has a hook-like section (33).

8. Arrangement in accordance with one of the claims 1 to 6, **characterised by** a hold-back element (43) of resilient material which contacts the second forwarding element (13) under bias.

9. Series shed weaving machine having a weaving rotor (1) which has shed-forming elements forming weft passages and beat-up elements, with a cloth table (6) which is arranged in parallel with respect to the weaving rotor and which is intended to lead away the cloth which runs away from the weaving rotor and with an arrangement in accordance with one of the claims 1 to 7, **characterised in that** the holding device (11) is adjustably arranged parallel to the weaving rotor axis and is supported on the cloth table (6).

## Revendications

1. Agencement pour le maintien d'un fil de trame pour un métier à tisser à foule linéaire, cet agencement (8) présentant un dispositif de maintien (11) pour le fil de trame (4), des éléments de convoyage (12, 13) qui sont disposés de part et d'autre du dispositif de maintien et qui sont déplaçables relativement au dispositif de maintien pour insérer le fil de trame s'étendant transversalement au dispositif de maintien et transversalement à la direction de déplacement des éléments de convoyage dans le dispositif de maintien ainsi qu'une installation (14) pour tendre le fil de trame, **caractérisé en ce que** le dispositif de maintien (11) comprend un pince-fil (5) avec une partie de serrage fixe (17) et une partie de serrage mobile (18) soumise à l'action d'un ressort, qui forment une fente de serrage (27), où le fil de trame est tenu dans la direction longitudinale et est déplaçable transversalement à celle-ci à travers la fente de serrage.

2. Agencement selon la revendication 1, **caractérisé par** un premier élément à ressort (25) qui précontraint la partie de serrage mobile (18) contre la partie de serrage fixe (17) et par un deuxième élément à ressort (26) qui confère à la partie de serrage mobile (18) un couple .de rotation pour produire dans la fente de serrage, en partant du tronçon d'admission, une force de serrage élastique continuellement croissante.

3. Agencement selon la revendication 1 ou 2, **caractérisé en ce que** les parties de serrage présentent des faces de serrage oblongues et **en ce que** les faces de serrage sont pourvues de rainures (28) qui sont disposées en biais dans l'extension longitudinale de la face de serrage.

4. Agencement selon l'une des revendications 1 à 3, **caractérisé en ce que** sont prévus un premier et un deuxième élément de convoyage (12, 13).

5. Agencement selon l'une des revendications 1 à 3, **caractérisé en ce que** les éléments de convoyage sont réalisés sous forme de disques annulaires (12, 13).

6. Agencement selon l'une des revendications 1 à 4, **caractérisé en ce que** les éléments de convoyage (12, 13), dans la partie de bord extérieure, présentent au moins un évidement (31, 32) pour la réception du fil de trame (4).

7. Agencement selon la revendication 1 ou 5, **caractérisé en ce que** l'élément de convoyage (13) disposé dans la direction de la trame en aval du pince-fil (5) présente un tronçon en forme de crochet (33).

8. Agencement selon l'une des revendications 1 à 6, **caractérisé par** un élément de retenue (43) en un matériau élastique qui s'applique sous précontrainte au deuxième élément de convoyage (13).

9. Métier à tisser à foule linéaire avec un rotor de tissage (1) qui présente des éléments de formation de foule constituant des canaux de trame ainsi que des éléments de butée, avec une table de tissu (16) qui est disposée parallèlement relativement au rotor de tissage et qui est destinée à évacuer le tissu déroulé du rotor de tissage, et avec un agencement selon l'une des revendications 1 à 7, **caractérisé en ce que** le dispositif de maintien (11) est disposé d'une manière ajustable parallèlement à l'axe du rotor de tissage et prend appui sur la table de tissu (6).
